# EUROPÄISCHE PATENTSCHRIFT

(11) **EP 1 162 591 B1**
(45) Veröffentlichungstag und Bekanntmachung des Hinweises auf die Patenterteilung: **06.12.2006**
(21) Anmeldenummer: 00112083.1
(22) Anmeldetag: 05.06.2000
(51) Int. Cl.: G09F 23/02, B67D 5/37

(54) **Verfahren zur automatisierten Informationswiedergabe im Bereich von Tanksäulen**
Method for automatic information displaying near fuel dispensers
Méthode d'affichage automatique d'informations chez les distributeurs d'essence

(43) Veröffentlichungstag der Anmeldung: 12.12.2001
(73) Patentinhaber: Scheidt & Bachmann GmbH, D-41238 Mönchengladbach (DE)
(72) Erfinder: Classen, Dieter, Dipl. Ing., 41352 Korschenbroich (DE); Horak, Frank, Dipl. Ing., 41069 Mönchengladbach (DE); Wienke, Martin, Dipl. Ing., 44137 Dortmund (DE)
(74) Vertreter: Stenger, Watzke & Ring

(56) Entgegenhaltungen:
- EP-A- 0 989 092
- US-A- 6 052 629

## Beschreibung

Die vorliegende Erfindung betrifft ein Verfahren zur weitestgehend automatisierten Wiedergabe von akustischen und/oder Bildinformationen im Bereich von Tanksäulen während laufender Tankvorgänge.

Im Bereich von Tankstellen sind die den eigentlichen Tankvorgang betreffenden Vorgänge einerseits und sonstige Informationsvorgänge, beispielsweise Werbemaßnahmen und dergleichen andererseits, entkoppelt und werden voneinander getrennt abgewickelt.

An herkömmlichen Tankstellen beschränkt sich die Information an sich auf die jeweilige Marke der Tankstellenbetreibergesellschaft und die Preise der unterschiedlichen Kraftstoffarten. Kunden fahren Tankstellen nach einer Auswahl an, parken den Pkw direkt im Bereich einer Tanksäule, führen den Tankvorgang und einen Bezahlvorgang durch und verlassen die Tankstelle wieder. Mögliche Werbung oder die Abgabe sonstiger Informationen erfolgen über Plakate oder entsprechende Werbung beispielsweise im Kassenbereich, der heute häufig in einem Verkaufsraum angeordnet ist. Im Tanksäulenbereich beschränken sich die Informationen auf in der Regel durch Zählwerke angezeigte Mengen- und Preisangaben.

Die EP-A-0 989 092 A beschreibt eine Einrichtung zur Präsentation einer Information auf einer Anzeigeeinheit einer Zapfpistole einer Tankstelle. Dabei ist die Anzeigeeinheit in die Zapfpistole integriert und kann mittels einem Steuergerät mit Informationen versorgt werden. Diese können entweder drahtgebunden oder auch drahtlos per Funk oder durch Infrarotübertragung an die Anzeigeeinheit übermittelt werden. Dabei sollen insbesondere Werbebotschaften gezielt an den Nutzer der Zapfsäule übermittelt werden. Diese Botschaften werden dem Kunden optisch über die Anzeigeeinheit übermittelt und können akustisch über einen in die Zapfpistole integrierten Lautsprecher ergänzt werden. Dabei werden die einzelnen Zapfpistolen selektiv oder parallel angesteuert. Dadurch sollen bei der Werbeinformationsauswahl individuelle Gegebenheiten an der Zapfsäule berücksichtigt werden. So kann die Art des zu tankenden Kraftstoffs registriert werden, durch Sensoren die Art des zu betankenden Fahrzeugs ermittelt werden sowie mittels eines Transponders Daten und Informationen über das Fahrzeug oder den Fahrer übermittelt werden. Diese gesammelten Informationen dienen der Auswahl von gezielten Werbebotschaften.

Die US-A-6,052,629 offenbart ein interaktives multimediales Benzinausgabesystem, bei dem eine Mehrzahl von Zapfsäulen mit einem lokalen Server verbunden sind. Das Benzinausgabesystem umfaßt eine Zapfsäule mit einer graphischen Benutzeroberfläche, über die der Kunde interagiert. Dabei wird die Hardware innerhalb der Zapfsäule minimal gehalten. Sie muß lediglich gewährleisten, daß eine interaktive Verbindung mit dem Kunden aufgebaut werden kann, das heißt sie ermöglicht den Zugriff auf multimediale Informationen über den lokalen Server. Durch diese Benutzeroberfläche wird gewährleistet, daß dem Kunden gezielt Werbebotschaften und Verkaufsinformationen zum Beispiel in Form von Videobotschaften übermittelt werden können. Bei diesen erhält der Kunde die Möglichkeit, bestimmte Produkte oder Dienstleistungen direkt an der Zapfsäule auszuwählen und/oder zu erwerben. Dabei kann die Bezahlung direkt an der Zapfsäule mittels beispielsweise einer Kreditkarte erfolgen. Das System kann an das Internet angeschlossen werden.

Ausgehend vom vorbeschriebenen Stand der Technik liegt der vorliegenden Erfindung die **Aufgabe** zugrunde, ein Verfahren bereitzustellen, welches die Nutzung von Tankvorgängen zu Informationszwecken, beispielsweise die Durchführung effizienter Werbemaßnahmen, ermöglicht.

Zur technischen **Lösung** dieser Aufgabe wird mit der Erfindung ein Verfahren nach Anspruch 1 vorgeschlagen. Die abhängigen Ansprüche beziehen sich auf individuelle Ausgestaltungen des erfindungsgemäßen Verfahrens.

Das erfindungsgemäße Verfahren stellt ein Konzept für eine tankphasenkontrollierte Werbesteuerung bereit, welches es ermöglicht, die Werbung in Abhängigkeit von der Betrachteraufmerksamkeit optimal zu plazieren.

Gemäß der Erfindung werden über Sensorik Informationen erfaßt, die entweder den Kunden betreffen oder den Tankvorgang selbst.

Der übliche Tankvorgang geht von einer im Ruhestand befindlichen Zapfsäule ohne weiteren Personenkontakt aus. Üblicherweise nähert sich der Kunde einer Zapfsäule, beispielsweise indem er seinen Pkw in den Zapfsäulenbereich bewegt. Der Kunde entnimmt ein Zapfventil und wählt implizit - durch Zapfventilentnahme - oder explizit eine Benzinsorte. Dann führt er das Zapfventil in den Tankstutzen des Pkw ein und befüllt den Tank. Üblicherweise stoppt das Zapfventil wenn der Füllstand im Tank einen entsprechend erfaßbaren Wert erreicht hat. Häufig wird dann eine sogenannte Stottertankung durchgeführt, entweder um eine maximale Tankfüllung zu erreichen oder eine Preisrundung zu erzielen. Schließlich führt der Kunde das Zapfventil zurück in die Tanksäulenhalterung.

Eine weitere Einflußnahme ergibt sich durch die Zahlweise, beispielsweise mit Kunden-/Credit-/EC-Karte oder dergleichen direkt an der Säule, oder Bezahlung im Shop. Weitere Aspekte können sich aus der Vorwahl von Geldbetrag und/oder Literzahl ergeben. Schlußendlich entfernt sich der Kunde von der Zapfsäule.

Im Hinblick auf das erfindungsgemäße Verfahren können nun eine Vielzahl der beschriebenen Einzelvorgänge erfaßt, ausgewertet und zur Steuerung einer Informationswiedergabe herangezogen werden. So kann beispielsweise bei der Annäherung an die Zapfsäule eine entsprechende Werbeinformation abgegeben werden. Identifiziert sich der Kunde als Kartenzahler, ergibt sich hier eine weitere kurze Werbephase. Die volle Aufmerksamkeit widmet der Kunde der Zapfsäule selbst, wenn er das Zapfventil entnimmt und eine Benzinsorte wählt. Hat der Kunde einen Geldbetrag oder eine Literzahl vorgewählt, ist seine volle Aufmerksamkeit während des Tankvorganges vorhanden. Im übrigen kann man beispielsweise geldbetragabhängig oder literzahlabhängig Werbephasen einbauen, beispielsweise alle 10 Liter als Startzeitpunkt für eine Werbeinformation wählen oder zur Einteilung DM-Punkte setzen. Bei einer Normalbefüllung kann das einfache Fortschreiten der Tankdauer als Steuerparameter verwendet werden. Weitere Phasen ergeben sich bei dem Stoppen des Zapfventils aufgrund des Erreichens eines Füllstandes sowie der Durchführung einer Stottertankung. Schließlich kann bei der Rückpositionierung des Zapfventils oder bei der wiederholten Freigabe des Zapfpunktes sowie schließlich beim Entfernen von der Zapfsäule ein Steuerpunkt gesetzt werden.

Durch die beschriebene Vorgehensweise wird ein Tankvorgang in einzelne Tankphasen zerlegt und die Tankphasen werden zur Steuerung der Wiedergabe von Informationen optimal verwendet.

Insbesondere Werbeinformationen können in Bezug auf den Ablauf vor dem Hintergrund der Tankphasen optimiert werden. So kann beispielsweise eine Werbesendung spektakulär beginnen, wenn sich ein Kunde der Zapfsäule nähert. Während des folgenden Ablaufes kann dann die Werbesendung angehalten oder ausgesetzt werden, es können neue Werbesendungen gestartet werden oder es können die entsprechenden spektakulären bzw. effizienten Phasen einer Werbesendung auf die entsprechenden Aufmerksamkeitsphasen während des Tankvorganges verteilt werden.

Erfindungsgemäß wird darüber hinaus vorgesehen, daß auch mittels der Sensorik Informationen über das Kundenprofil erfaßt bzw. ausgewertet werden. Trivialerweise kann bereits aus der gewählten Benzinsorte und der Vorwahl von Preis oder Literzahl eine Individualisierung abgeleitet werden. Zumindest ergeben sich Tankdauerinformationen und Aufmerksamkeitsinformationen. Identifiziert sich der Kunde durch Kundenkarte, Kreditkarte oder ähnliches vor Tankbeginn können ursprüngliche Basisinformationen zu einer Personalisierungs-Zuordnung führen, beispielsweise können Kundenprofil-Cluster erstellt werden, so daß Alter, Geschlecht, Einkommensebene, Gewohnheiten, Hobbys und dergleichen für die Auswahl der Werbung verwendet werden können. Auf diese Weise kann eine individuelle Kundenansprache erfolgen und es können ganz kundenspezifische Angebote beworben werden. Beispielsweise können Gewohnheitssortimente zusammengestellt und beworben werden, die den Kunden zu einem möglichen Kauf veranlassen können.

In vorteilhafter Weise werden im Tanksäulenbereich Rechner für die Analyse und die Ablaufsteuerung eingesetzt und die Rechner sind vorzugsweise in einem Netzwerk miteinander verbunden. So kann über Intranet oder Internet eine individuelle Web-Seiten-Werbung zur Wiedergabe der akustischen oder Bildinformation jeglicher Art für jeden Zapfpunkt aufgrund kundenspezifischer Informationen oder Tankphaseninformationen abgerufen und dargestellt werden.

Weitere Besonderheiten ergeben sich noch durch die zumindest teilweise Verwendung von Zufallsgeneratoren im Zusammenhang mit den Tankphasen- bzw. Kundeninformationen zur Steuerung von Inhalt und Ablauf. Darüber hinaus kann die Möglichkeit des interaktiven Eingriffes vorgesehen werden, beispielsweise um den Kunden bereits zu einer Kaufentscheidung während des Tankvorgangs zu veranlassen oder dem Kunden zu ermöglichen, vertiefende Informationen zu erlangen.

Mit der Erfindung wird ein vollumfassendes System zur effizienten Werbedurchführung im Tankstellenbereich bereitgestellt. Neben den im Detail beschriebenen Verfahrensmaßnahmen zur Ablaufsteuerung von Werbung im Tankstellenbereich werden mit der Erfindung erstmalig vorrichtungsseitige Gerätekombinationen angegeben. Insbesondere können im Bereich der Tanksäulen Multimediabildschirme eingesetzt werden. So kann an jeder Tanksäule ein solcher Bildschirm eingesetzt sein, der zusätzlich noch durch Zahlendisplays zur Angabe von Kraftstoffart, Litern, Preis und dergleichen ergänzt sein kann. Darüber hinaus können im Bereich jeder Tanksäule Lautsprecheranlagen derart installiert sein, daß sich die Informationen nur in einem begrenzten Lokalbereich, beispielsweise vor der Tanksäule abstrahlen lassen, so daß auch bei benachbart liegenden Tanksäulen eine Informationsüberschneidung auszuschließen ist. Die Multimediabildschirme können als interaktive Bildschirme ausgestaltet sein, so daß einmal den Tankvorgang an sich betreffende Informationen wie beispielsweise Kraftstoffartauswahl, Zahlart und dergleichen ausgetauscht werden können. Der Multimediabildschirm eignet sich zur optimalen Präsentation von Werbevideos, die beispielsweise von einem Server oder über das Internet aufgrund der getroffenen Auswahl eingeladen und abgespielt werden können. Eine Ergänzung um beispielsweise digitale Sensoren zur Erkennung des Autotyps, des Geschlechts der tankenden Person und dergleichen, aber auch Sensorik für andere individuelle oder das Fahrzeug betreffende Merkmale können im Bereich der Tanksäule installiert sein. Die Verfahrenssteuerung erfolgt durch einen Rechner, der mit dem tanksäulenseitigen Rechnern im Rechnerverbund vernetzt ist.

Die Auswahl der anzuzeigenden Werbung kann übergeordnet aufgrund persönlicher Informationen oder die Person betreffende Merkmale erfolgen, die Art des Ablaufs kann vor dem Hintergrund der Tankphasensegmentierung gesteuert werden.

## Patentansprüche

1. Verfahren zur weitestgehend automatisierten Wiedergabe von akustischen und/oder optischen Bildinformationen im Bereich von Tanksäulen während Tankvorgängen, wobei über Sensorik erfaßte kunden- und/oder tankvorgangspezifische Informationen ausgewertet und zur Wiedergabesteuerung herangezogen werden,
**dadurch gekennzeichnet,**
**daß** Tankvorgänge zeit-, liter- oder betragsabhängig in einzelne Tankphasen unterteilt, die jeweiligen Tankphasen ermittelt und zur Ablaufsteuerung der Informationswiedergabe herangezogen werden.

2. Verfahren nach einem der vorhergehenden Ansprüche, **dadurch gekennzeichnet, daß** Informationen zur Kundenidentifikation erfaßt, anhand gespeicherter Daten ein Kundenprofil erstellt und zur Steuerung der Informationswiedergabe verwendet wird.

3. Verfahren nach einem der vorhergehenden Ansprüche, **dadurch gekennzeichnet, daß** für die Informationswiedergabe akustische und/oder Bild-Werbeinformationen verwendet werden.

4. Verfahren nach einem der vorhergehenden Ansprüche, **dadurch gekennzeichnet, daß** über die Steuerung die Art der abzugebenden Information festgelegt wird.

5. Verfahren nach einem der vorhergehenden Ansprüche, **dadurch gekennzeichnet, daß** über die Steuerung der Ablauf der einzelnen Informationen festgelegt wird.

6. Verfahren nach einem der vorhergehenden Ansprüche, **dadurch gekennzeichnet, daß** zur Informationsauswahl und/oder zum Informationsablauf ein Zufallsgenerator verwendet wird.

7. Verfahren nach einem der vorhergehenden Ansprüche, **dadurch gekennzeichnet, daß** zur Auswertung der Sensorik und der Ablaufsteuerung ein Rechner verwendet wird.

8. Verfahren nach Anspruch 7, **dadurch gekennzeichnet, daß** tanksäulenbezogen ein aus einer Vielzahl in einem Netzwerk verbundener Rechner bestehendes System verwendet wird.

9. Verfahren nach einem der vorhergehenden Ansprüche, **dadurch gekennzeichnet, daß** die Informationswiedergabe zur interaktiven Einflußnahme ausgelegt wird.

## Claims

1. A method of substantially automatically reproducing acoustic and/or optical image information in the vicinity of fuel dispensers during refuelling operations, wherein information specific to the customer and/or the refuelling process detected by sensors is evaluated and used for controlling the reproduction, **characterised in that** refuelling operations are divided into individual refuelling phases in a manner which is dependent on time, litres or value, the respective refuelling phases are detected and used for the operational control of the information reproduction.

2. A method as claimed in one of the preceding claims, **characterised in that** information for identifying customers is detected, a customer profile is produced with reference to stored data and is used for controlling the information reproduction.

3. A method as claimed in one of the preceding claims, **characterised in that** acoustic and/or image-advertising information is used for the reproduction of information.

4. A method as claimed in one of the preceding claims, **characterised in that** the nature of the information to be given is determined by means of the controller.

5. A method as claimed in one of the preceding claims, **characterised in that** the sequence of the individual bits of information is determined by the controller.

6. A method as claimed in one of the preceding claims **characterised in that** a random number generator is used for selecting the information and/or for the sequence of the information.

7. A method as claimed in one of the preceding claims, **characterised in that** a computer is used for the evaluation of the sensors and the sequence control.

8. A method as claimed in claim 7, **characterised in that** with respect to the fuel dispenser, a system is used consisting of a plurality of computers connected in a network.

9. A method as claimed in one of the preceding claims, **characterised in that** the reproduction of the information is designed for an interactive effect.

## Revendications

1. Procédé pour la présentation en majeure partie automatisée d'informations sonores et/ou visuelles en images au niveau de pompes à essence pendant des opérations de remplissage d'un réservoir, dans lequel des informations spécifiques du client et/ou de l'opération de remplissage du réservoir sont interprétées et utilisées pour contrôler la présentation, **caractérisé en ce que** les opérations de remplissage du réservoir sont partagées en différentes phases de remplissage en fonction du temps, du nombre de litres ou du montant, et chaque phase de remplissage est déterminée et utilisée pour contrôler le processus de présentation des informations.

2. Procédé selon l'une des revendications précédentes, **caractérisé en ce que** des informations sur l'identification du client sont recueillies, un profil de client est créé à l'aide de données mémorisées et utilisé pour contrôler le processus de présentation des informations.

3. Procédé selon l'une quelconque des revendications précédentes, **caractérisé en ce que** des informations publicitaires sonores et/ou en images sont utilisées pour la présentation des informations.

4. Procédé selon l'une quelconque des revendications précédentes, **caractérisé en ce que** la commande détermine la nature des informations à communiquer.

5. Procédé selon l'une quelconque des revendications précédentes, **caractérisé en ce que** la commande détermine la séquence des différentes informations.

6. Procédé selon l'une quelconque des revendications précédentes, **caractérisé en ce qu'**un générateur aléatoire est utilisé pour la sélection des informations et/ou la séquence des informations.

7. Procédé selon l'une quelconque des revendications précédentes, **caractérisé en ce qu'**un calculateur est utilisé pour évaluer les informations des capteurs et contrôler le processus.

8. Procédé selon la revendication 7, **caractérisé en ce qu'**un système composé d'une pluralité de calculateurs reliés en réseau est utilisé en relation avec les pompes à essence.

9. Procédé selon l'une quelconque des revendications, **caractérisé en ce que** la présentation des informations est conçue en vue d'une intervention interactive.
